# EUROPÄISCHE PATENTSCHRIFT

(11) **EP 3 239 443 B1**
(45) Veröffentlichungstag und Bekanntmachung des Hinweises auf die Patenterteilung: **02.01.2019**
(21) Anmeldenummer: 17166204.2
(22) Anmeldetag: 12.04.2017
(51) Int. Cl.: E05D 7/12, E05D 15/52

(54) **LAGERANORDNUNG FÜR EINEN GEGEN EINEN RAHMEN SCHWENKBAREN FLÜGEL**
BEARING ASSEMBLY FOR A LEAF WHICH IS PIVOTABLE RELATIVE TO A FRAME
SYSTÈME DE PALIER POUR UN BATTANT OSCILLANT CONTRE UN CADRE

(30) Priorität: 26.04.2016 DE 102016207084
(43) Veröffentlichungstag der Anmeldung: 01.11.2017
(73) Patentinhaber: Aug. Winkhaus GmbH & Co. KG, 48291 Telgte (DE)
(72) Erfinder: Bernsmann, Wolfgang, 48291 Telgte (DE); Kaup, Ludger, 48165 Münster (DE); Niehues, Stefan, 48231 Warendorf (DE); Oeltjebruns, Henning, 48161 Münster (DE); Paschert, Clemens, 48324 Sendenhorst (DE)

(56) Entgegenhaltungen:
- EP-A2- 2 395 189
- AU-B2- 493 136
- FR-A1- 2 675 191

## Beschreibung

Die Erfindung betrifft eine Lageranordnung für einen gegen einen Rahmen schwenkbaren Flügel eines Fensters, einer Fenstertür oder dergleichen, mit einem rahmenseitigen Beschlagteil, wobei das rahmenseitige Beschlagteil ein mit dem Rahmen verschraubbares Grundteil und ein Lagerteil hat und das Lagerteil mit dem Grundteil eine formschlüssige Verbindung hat.

In der FR 2 675 191 ist eine solche Lageranordnung für einen gegen einen Rahmen schwenkbaren Flügel eines Fensters, einer Fenstertür oder dergleichen gezeigt, bei welchem eine formschlüssige Verbindung zwischen dem Lagerteil und dem Grundteil durch einen, einen abgewinkelten Steg aufweisenden, Schieber wahlweise hergestellt oder gelöst werden kann.

Aus der AU 493 136 B2 ist eine Lageranordnung für einen gegen einen Rahmen schwenkbaren Flügel einer Tür bekannt, welche zwei Platten umfasst, eine rahmenseitig, die andere flügelseitig angebracht, wobei eine der Platten Zapfen und die andere Führungen für die Zapfen aufweist. Sind die Zapfen in die Führungen eingeschoben, lässt sich eine formschlüssige Verbindung über einen federgespannten Schieber herstellen, welcher sich transversal zu den Führungen der Zapfen bewegen lässt.

Weiterhin ist eine solche Lageranordnung aus der EP 2 395 189 A2 bekannt. Bei dieser Lageranordnung ist eine Rastverbindung zur Verbindung des Grundteils und des Lagerteils vorgesehen. Zusätzlich hintergreift ein pilzkopfförmiger Führungsbolzen das Lagerteil. Die Rastverbindung weist eben auf dem Lagerteil verschieblich angeordnete Rasthaken auf.

Der Erfindung liegt das Problem zugrunde, eine Lageranordnung der eingangs genannten Art so weiter zu bilden, dass sie eine besonders hohe Stabilität aufweist und besonders einfach zu montieren ist.

Dieses Problem wird erfindungsgemäß durch die Merkmale des Anspruchs 1 gelöst, wobei ein in dem Lagerteil oder dem Grundteil längs verschieblich geführter Schieber zur wahlweisen Erzeugung oder Lösung der formschlüssigen Verbindung zwischen Grundteil und Lagerteil einen in der vorgesehenen Schließrichtung des Flügels weisenden abgewinkelten Steg hat und dass das gegenüberliegende Bauteil des Grundteils oder des Lagerteils eine Schlitzaufnahme für den Steg hat, dass der Schieber mit einem bandförmigen Schieberarm hinter einer Abwinklung des Lagerteils geführt ist und dass die Abwinklung und der bandförmige Schieberarm flächig aneinander liegen, dass der Schieber Ausnehmungen zu Durchführungen von die Schlitzaufnahme aufweisenden Haltebolzen hat und dass der Schieber von einer Montagestellung, in der die Ausnehmungen dem Haltebolzen gegenüberstehen, in eine Haltestellung, in der der Steg in die Schlitzaufnahme eindringt, bewegbar ist, dass das Lagerteil ein Gehäuse hat und dass der Schieber zwischen der Abwinklung und dem Gehäuse geführt ist, dass der Schieber quer zur vorgesehenen Schließrichtung des Flügels verschiebbar ist und die Montagerichtung des Lagerteils mit dem Grundteil in der vorgesehenen Schließrichtung verläuft und dass der Schieber einen von einem Treibstangenbeschlag des Fensters antreibbaren Mitnehmer hat.

Durch diese Gestaltung hat der Schieber durch die Abwinklung eine besonders hohe Stabilität. Weiterhin wird der Steg im Betrieb der Lageranordnung in seiner größten Erstreckung belastet, so dass er besonders hohe Kräfte abstützen kann. Die den Steg aufnehmende Schlitzaufnahme sichert das Lagerteil mit dem Grundteil in verschiedenen Bewegungsrichtungen. Weiterhin wird durch diese Gestaltung das rahmenseitige Beschlagteil bei der Montage mit dem Rahmen verschraubt. Das flügelseitige Beschlagteil wird mit den übrigen Bauteilen der Lageranordnung mit dem Flügel verbunden. Anschließend lässt sich die Lageranordnung fertig montieren, wenn der Flügel gegen den Rahmen gedrückt und der Treibstangenbeschlag angetrieben wird. Durch den erstmaligen Antrieb des Treibstangenbeschlages wird der Mitnehmer des Schiebers mitgenommen und von der Montagestellung in die Haltestellung angetrieben. Im einfachsten Fall ist der Mitnehmer von dem Schieberarm abgewinkelt.

Schieber von einem Rastfederelement in der Montagestellung kraftschlüssig gehalten ist. Diese Gestaltung erleichtert die Montage, weil der Schieber nur willentlich aus der Montagestellung in die Haltestellung angetrieben werden kann.

Ein versehentliches Herausbewegen des Schiebers aus der Haltestellung lässt sich gemäß einer anderen vorteilhaften Weiterbildung der Erfindung zuverlässig vermeiden, wenn das Rastfederelement einen Rand des Steges des Schiebers in der Haltestellung hintergreift. Vorzugsweise lässt sich das Rastfederelement aus der den Rand des Schiebers hintergreifenden Stellung nur mit einem Werkzeug lösen. Vorzugsweise sind das Rastfederelement, welches den Schieber in der Montagestellung kraftschlüssig hält und das Rastfederelement, welches in der Haltestellung den Steg des Schiebers hintergreift, gleiche Bauteile.

Eine fehlerhafte Montage der Lageranordnung lässt sich gemäß einer anderen vorteilhaften Weiterbildung der Erfindung eifach wormeiden, wenn das Lagerteil eine die Bewegung des Schiebers wahlweise blockierende oder freigebende Sperreinrichtung hat und wenn die Sperreinrichtung von dem Grundteil ansteuerbar ist, so dass die Bewegung des Schiebers bei mit dem Grundteil gefügten Lagerteil freigegeben ist. Insbesondere in Verbindung mit dem von dem Treibstangenbeschlag antreibbaren Mitnehmer des Schiebers stellt die Sperreinrichtung sicher, dass die Erstbetätigung des Treibstangenbeschlages nur bei ordnungsgemäßer Lage des Flügels im Rahmen möglich ist. Weiterhin bildet die Sperreinrichtung zudem eine Transporteinrichtung zur Sicherung der Lage des Schiebers in der vorgesehenen Montagestellung.

Zur weiteren Erhöhung der Stabilität der Lageranordnung trägt es gemäß einer anderen vorteilhaften Weiterbildung der Erfindung bei, wenn der Schieber zwei parallel zueinander angeordnete Stege hat und dass das gegenüberliegende Bauteil zwei Schlitzaufnahmen hat.

Zur weiteren Erhöhung der Sicherheit der ordnungsgemäßen Montage der Lageranordnung trägt es gemäß einer anderen vorteilhaften Weiterbildung der Erfindung bei, wenn das Lagerteil in Schließrichtung des Flügels weisende, zum Zusammenwirken mit Positionierausnehmungen im Rahmen vorgesehene Positionierzapfen hat. Damit wird zumindest die vorgesehene Höhenposition des Flügels gegenüber dem Rahmen gewährleistet.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilbereich eines Fensters mit einer Lageranordnung vor der Montage,
- Fig. 2: den Teilbereich des Fensters aus Figur 1 mit der Lageranordnung nach der Montage,
- Fig. 3: vergrößert die Lageranordnung aus Figur 1 vor der Montage,
- Fig. 4: die Lageranordnung aus Figur 3 nach einer Schiießbewegung des Fensters,
- Fig. 5: die Lageranordnung aus Figur 4 nach einer Verriegelung,
- Fig. 6: stark vergrößert ein Rastfederelement der Lageranordnung,
- Fig. 7: stark vergrößert eine Sperreinrichtung der Lageranordnung.

Figur 1 zeigt perspektivisch einen Teilbereich eines Fensters im Bereich einer rechten oberen Lageranordnung 1 vor der Montage. Zur Vereinfachung ist von dem Fenster nur ein Rahmen 2 dargestellt. Ein nicht dargestellter Flügel ist an einer mit der Lageranordnung 1 verbundenen Ausstelleinrichtung 3 angelenkt. Die Lageranordnung 1 hat ein rahmenseitiges Beschlagteil 4. Das rahmenseitige Beschlagteil 4 hat ein mit dem Rahmen 2 verschraubtes Grundteil 5 und ein mit der Ausstelleinrichtung 3 und dem Flügel vormontiertes Lagerteil 6. Diese Lageranordnung 1 ermöglicht eine vollständig verdeckte Lagerung des Flügels im Rahmen 2.

Das Lagerteil 6 hat Positionierzapfen 7, welche auf Positionierausnehmungen 8 im Rahmen 2 gerichtet sind. Weiterhin hat das Lagerteil 6 einen längs verschieblichen Schieber 9, der von einer Sperreinrichtung 10 in einer Montagestellung gehalten ist. Die Sperreinrichtung 10 hat einen hervorstehenden, auf den Rahmen 2 gerichteten Taster 11. Der Schieber 9 weist einen Mitnehmer 12 auf und ist zwischen einer Abwinklung 13 und einem auf dem Lagerteil 6 befestigten Gehäuse 14 geführt.

Das Lagerteil 6 steht dem Grundteil 5 gegenüber. In Schließrichtung des Fensters werden das Lagerteil 6 und das Grundteil 5 miteinander gefügt, so dass die Positionierzapfen 7 des Lagerteils 6 in die Positionierausnehmungen 8 des Rahmens 2 gelangen. Bei der Bewegung in Schließrichtung wird zudem der Taster 11 der Sperreinrichtung 10 in das Lagerteil 6 gedrückt, so dass die Bewegung des Schiebers 9 freigegeben ist.

Figur 2 zeigt die Lageranordnung 1 nach der Montage. Hierbei ist zu erkennen, dass das Lagerteil 6 über dem Grundteil 5 liegt. Der Schieber 9 ist mit seinem Mitnehmer 12 gegenüber der in Figur 1 dalgestellten Position in eine Haltestellung verschoben. Der Mitnehmer 12 ragt in den Bewegungsbereich einer nicht dargestellten Treibstange eines Treibstangenbeschlages, so dass der Schieber 9 mit der Erstbetätigung des Treibstangenbeschlages verschoben wird.

Figur 3 zeigt die Lageranordnung 1 aus Figur 1 in einer vergrößerten Darstellung. Das Lagerteil 6 mit dem Schieber 9 und das Grundteil 5 befinden sich in der Montagestellung. Zur Vereinfachung sind das Gehäuse 14 und die Sperreinrichtung 10 aus Figur 1 nicht dargestellt.

Der Schieber 9 hat einen aus einem Bandmaterial gefertigten Schieberarm 15. Der Mitnehmer 12 ist von dem Schieberarm 15 abgewinkelt. Weiterhin hat der Schieber 9 von dem Schieberarm 15 in die Schließrichtung des in Figur 1 dargestellten Fensters abgewinkelte Stege 16, 17. Der Schieber 9 wird von einem Rastfederelement 18 kraftschlüssig in seiner Lage gehalten. Das Rastfederelement 18 ist in dem in den Figuren 1 und 2 dargestellten Gehäuse 14 befestigt.

Das Grundteil 5 hat zwei Haltebolzen 19, 20 mit Schlitzaufnahmen 21, 22 für die Stege 16, 17 des Schiebers 9. Die Abwinklung 13 des Lagerteils 6 und der Schieber 9 haben jeweils Ausnehmungen 23, 24 für die Haltebolzen 19, 20. Einer der Haltebolzen 19 hat eine Einführschräge 25 für das Lagerteil 6. Ein dritter Haltebolzen 26 mit einer Einführschräge 27 steht ebenfalls einer Ausnehmung 28 der Abwinklung 13 und des Schiebers 9 gegenüber.

Ein in dem Grundteil 5 geführter Verstellbolzen 29 steht einer Führungsnut 30 im Lagerteil 6 gegenüber. Die Position des Verstellbolzens 29 lässt sich von einer Verstelleinrichtung 31 entlang einer Führung 32 verstellen.

Zur Montage der Lageranordnung 1 wird der Flügel des Fensters gegen den Rahmen 2 gedrückt und damit das Lagerteil 6 über das Grundteil 5 geschoben. Dabei gelangt der Verstellbolzen 29 in die Führungsnut 30 und die Haitebolzen 19, 20, 26 durch die Ausnehmungen 23, 24, 28 in der Abwinklung 13 und dem Schieber 9 in die Ebene des Lagerteils 6. Diese Stellung ist in Figur 4 dargestellt.

Wird ausgehend von der Stellung aus Figur 4 der Treibstangenbeschlag erstmalig angetrieben, wird der Mitnehmer 12 des Schiebers 9 ebenfalls angetrieben. Dabei gelangt der Schieber 9 in die in Figur 5 dargestellte Stellung. Dies kennzeichnet die Haltestellung der Lageranordnung. Hierbei ist zu erkennen, dass die von dem Schieberarm 15 abgewinkelten Stege 16, 17 in die Schlitzaufnahmen 21, 22 der Haltebolzen 19, 20 verschoben sind und damit einen Formschluss zwischen dem Lagerteil 6 und dem Grundteil 5 erzeugen. Der dritte Haltebolzen 26 wird von einem Teil des Schieberarms 15 hintergriffen. Damit kann das Lagerteil 6 nicht mehr ohne Rückbewegung des Schiebers 9 von dem Grundteil 5 getrennt werden. Der Schieber 9 wird von dem Rastfederelement 18 in der dargestellten Lage gehalten.

Figur 6 zeigt stark vergrößert die Verbindung des Rastfederelementes 18 mit dem Schieber 9, in der in Figur 5 dargestellten Haltestellung der Lageranordnung. Das Rastfederelement 18 hintergreift einen Rand 33 eines der Stege 16 des Schiebers 9, so dass zur Rückbewegung des Schiebers 9 zunächst das Rastfederelement 18 angehoben werden muss. Da das Rastfederelement 18 in dem in Figur 2 dargestellten Gehäuse 14 angeordnet ist, ist für dieses Anheben ein Werkzeug notwendig.

Figur 7 zeigt stark vergrößert die Sperreinrichtung 10 mit dem von dem Rahmen 2 bewegbaren Taster 11. In einer alternativen nicht dargestellten Ausführungsform kann der Taster 11 auch von dem Grundteil 5 bewegbar sein. Die Sperreinrichtung 10 hat eine mit dem Taster 11 verbundene Sperrklinke 34, die einer Sperrausnehmung 35 im Schieber 9 gegenübersteht. Der Taster 11 wird von einem sich im Gehäuse 14 abstützenden Federelement 36 in Richtung Rahmen 2 vorgespannt. In der dargestellten Stellung ist der Taster 9 gegen die Kraft des Federelementes 36 von dem Rahmen 2 zurückgedrückt, so dass die Sperrklinke 34 sich außerhalb der Sperrausnehmung 35 befindet. Damit kann der Schieber 9 verschoben werden.

## Patentansprüche

1. Lageranordnung (1) für einen gegen einen Rahmen (2) schwenkbaren Flügel eines Fensters, einer Fenstertür oder dergleichen, mit einem rahmenseitigen Beschlagteil (4), wobei das rahmenseitige Beschlagteil (4) ein mit dem Rahmen (2) verschraubbares Grundteil (5) und ein Lagerteil (6) hat und das Lagerteil (6) mit dem Grundteil (5) eine formschlüssige Verbindung hat, wobei der Schieber (9) quer zur vorgesehenen Schließrichtung des Flügels verschiebbar ist und die Montagerichtung des Lagerteils (6) mit dem Grundteil (5) in der vorgesehenen Schließrichtung verläuft und wobei der Schieber (9) einen von einem Treibstangenbeschlag des Fensters antreibbaren Mitnehmer (12) hat, **dadurch gekennzeichnet, dass** ein in dem Lagerteil (6) oder dem Grundteil (5) längs verschieblich geführter genannter Schieber (9) zur wahlweisen Erzeugung oder Lösung der formschlüssigen Verbindung zwischen Grundteil (5) und Lagerteil (6) einen in der vorgesehenen Schließrichtung des Flügels weisenden abgewinkelten genannten Steg (16, 17) hat und dass das gegenüberliegende Bauteil des Grundteils (5) oder des Lagerteils (6) eine Schlitzaufnahme (21, 22) für den Steg (16, 17) hat, dass der Schieber (9) mit einem bandförmigen Schieberarm (15) hinter einer Abwinklung (13) des Lagerteils (6) geführt ist und dass die Abwinklung (13) und der bandförmige Schieberarm (15) flächig aneinander liegen, dass der Schieber (9) Ausnehmungen (23, 24) zu Durchführungen von die Schlitzaufnahme (21, 22) aufweisenden Haltebolzen (19, 20) hat und dass der Schieber (9) von einer Montagestellung, in der die Ausnehmungen (23, 24) dem Haltebolzen (19, 20) gegenüberstehen, in eine Haltestellung, in der der Steg (16, 17) in die Schlitzaufnahme (21, 22) eindringt, bewegbar ist, dass das Lagerteil (6) ein Gehäuse (14) hat und dass der Schieber (9) zwischen der Abwinklung (13) und dem Gehäuse (14) geführt ist.

2. Lageranordnung nach Anspruch 1, **dadurch gekennzeichnet, dass** der Schieber (9) von einem Rastfederelement (18) in der Montagestellung kraftschlüssig gehalten ist.

3. Lageranordnung nach Anspruch 1 oder 2, **dadurch gekennzeichnet, dass** das Rastfederelement (18) einen Rand (33) des Steges (16) des Schiebers (9) in der Haltestellung hintergreift.

4. Lageranordnung nach einem der Ansprüche 1 bis 3, **dadurch gekennzeichnet, dass** das Lagerteil (6) eine die Bewegung des Schiebers (9) wahlweise blockierende oder freigebende Sperreinrichtung (10) hat und dass die Sperreinrichtung (10) von dem Grundteil (5) oder dem Rahmen (2) des Fensters ansteuerbar ist, so dass die Bewegung des Schiebers (9) bei mit dem Grundteil (5) gefügten Lagerteil (6) freigegeben ist.

5. Lageranordnung nach einem der Ansprüche 1 bis 4, **dadurch gekennzeichnet, dass** der Schieber (9) zwei parallel zueinander angeordnete Stege (16, 17) hat und dass das gegenüberliegende Bauteil zwei Schlitzaufnahmen (21, 22) hat.

6. Lageranordnung nach einem der Ansprüche 1 bis 5, **dadurch gekennzeichnet, dass** das Lagerteil (6) in Schließrichtung des Flügels weisende, zum Zusammenwirken mit Positionierausnehmungen (8) im Rahmen (2) vorgesehene Positionierzapfen (7) hat.

## Claims

1. A bearing arrangement (1) for a casement of a window, a French door or the like which is pivotable against a frame (2), having a frame-side fitting part (4), wherein the frame-side fitting part (4) has a base part (5), which can be screwed to the frame (2), and a bearing part (6) and the bearing part (6) has a positive connection with the base part (5), wherein the slide (9) is displaceable transversely to the intended closing direction of the casement and the mounting direction of the bearing part (6) runs with the base part (5) in the intended closing direction and wherein the slide (9) has a driver (12) drivable by the drive rod fitting of the window, **characterized in that** a said slide (9), which is guided to be longitudinally displaceable in the bearing part (6) or the base part (5) for the optional generation or release of the positive connection between base part (5) and bearing part (6) has a said web (16, 17), which is angled facing in the intended closing direction of the casement and that the opposite component of the base part (5) or the bearing part (6) has a slot receptacle (21, 22) for the web (16, 17), that the slide (9) is guided with a band-shaped sliding arm (15) behind an angled portion (13) of the bearing part (6) and that the angled portion (13) and the band-shaped sliding arm (15) abut flatly against each other, that the slide (9) has recesses (23, 24) for feedthroughs of retaining bolts (19, 20) having slot receptacles (21, 22) and that the slide (9) can be moved from a mounting position, in which the recesses (23, 24) face the retaining bolt (19, 20), into a retaining position, in which the web (16, 17) penetrates into the slot receptacle (21, 22), that the bearing part (6) has a housing (14) and that the slide (9) is guided between the angled portion (13) and the housing (14).

2. A bearing arrangement according to Claim 1, **characterized in that** the side (9) is held in a non-positive manner by a latching spring element (18) in the mounting position.

3. A bearing arrangement according to Claim 1 or 2, **characterized in that** the latching spring element (18) engages behind an edge (33) of the web (16) of the slide (9) in the retaining position.

4. A bearing arrangement according to Claims 1 to 3, **characterized in that** the bearing part (6) has a locking device (10) optionally blocking or releasing the movement of the slide (9) and that the locking device (10) can be controlled by the base part (5) or the frame (2) of the window, so that the movement of the slide (9) is released when the bearing part (6) is joined with the base part (5).

5. A bearing arrangement according to any one of Claims 1 to 4, **characterized in that** the slide (9) has two webs (16, 17) arranged parallel to one another and that the opposite component has two slot receptacles (21, 22).

6. A bearing arrangement according to any one of the Claims 1 to 5, **characterized in that** the bearing part (6) has positioning pins (7) which point in the closing direction of the casement and provide for interaction with positioning recesses (8) in the frame (2).

## Revendications

1. Système de palier (1) pour un vantail, pivotant contre un châssis (2), d'une fenêtre, d'une porte-fenêtre ou similaire, avec une partie de ferrure (4) côté châssis, la partie de ferrure (4) côté châssis ayant une partie de base (5) pouvant être assemblée par vissage au châssis (2) et une partie de palier (6), et la partie de palier (6) ayant avec la partie de base (5) un raccordement par liaison de forme, le curseur (9) pouvant coulisser perpendiculairement à la direction de fermeture prévue du vantail, et la direction de montage de la partie de palier (6) avec la partie de base (5) étant dans la direction de fermeture prévue, et le curseur (9) ayant un élément d'entraînement pouvant être entraîné par une crémone de la fenêtre, **caractérisé en ce qu'**un dit curseur (9) guidé de façon coulissante longitudinalement dans la partie de palier (6) ou dans la partie de base (5) a une dite nervure (16, 17) coudée dirigée dans la direction de fermeture prévue pour au choix la production ou la suppression du raccordement par liaison de forme entre la partie de base (5) et la partie de palier (6), et **en ce que** le composant opposé de la partie de base (5) ou de la partie de palier (6) a une fente de réception (21, 22) pour la nervure (16, 17), **en ce que** le curseur (9) avec un bras de curseur (15) en forme de bande est guidé derrière une partie coudée (13) de la partie de palier (6), et **en ce que** la partie coudée (13) et le bras de curseur (15) en forme de bande sont adjacents l'un à l'autre sur toute leur surface, **en ce que** le curseur (9) a des creux (23, 24) destinés au passage de goujons de retenue (19, 20) comportant la fente de réception (21, 22) et **en ce que** le curseur (9) est mobile à partir d'une position de montage dans laquelle les creux (23, 24) sont en face du goujon de retenue (19, 20) vers une position d'arrêt dans laquelle la nervure (16, 17) pénètre dans la fente de réception (21, 22), **en ce que** la partie de palier (6) a un boîtier (14) et **en ce que** le curseur (9) est guidé entre la partie coudée (13) et le boîtier (14).

2. Système de palier selon la revendication 1, **caractérisé en ce que** le curseur (9) est retenu par liaison de force dans la position de montage par un élément de ressort d'encliquetage (18).

3. Système de palier selon la revendication 1 ou 2, **caractérisé en ce que** l'élément de ressort d'encliquetage (18) agrippe par l'arrière un bord (33) de la nervure (16) du curseur (9) dans la position de retenue.

4. Système de palier selon l'une des revendications 1 à 3, **caractérisé en ce que** la partie de palier (6) a un dispositif de blocage (10) bloquant ou libérant au choix le mouvement du curseur (9), et **en ce que** le dispositif de blocage (10) peut être commandé par la partie de base (5) ou par le châssis (2) de la fenêtre de telle sorte que le mouvement du curseur (9) est libéré quand la partie de palier (6) est assemblée à la partie de base (5).

5. Système de palier selon l'une des revendications 1 à 4, **caractérisé en ce que** le curseur (9) a deux nervures (16, 17) disposées parallèlement l'une à l'autre et **en ce que** le composant opposé a deux fentes de réception (21, 22).

6. Système de palier selon l'une des revendications 1 à 5, **caractérisé en ce que** la partie de palier (6) a des tourillons de positionnement (7) dirigés dans la direction de fermeture du vantail et prévus pour coopérer avec des creux de positionnement (8) dans le châssis (2).
